# EUROPÄISCHE PATENTSCHRIFT

(11) **EP 0 363 365 B1**
(45) Veröffentlichungstag und Bekanntmachung des Hinweises auf die Patenterteilung: **18.12.1991**
(21) Anmeldenummer: 88902123.4
(22) Anmeldetag: 25.02.1988
(51) Int. Cl.: A47B 96/20, E06B 3/72

(54) **MÖBELFRONTELEMENT**
FRONTAL ELEMENT FOR FURNITURE
ELEMENT FRONTAL DE MEUBLES

(30) Priorität: 28.02.1987 DE 8703104 U
(43) Veröffentlichungstag der Anmeldung: 18.04.1990
(73) Patentinhaber: HEEG, Ulrike, D-63454 Hanau (DE); JUNG, Horst, D-63128 Dietzenbach (DE)
(72) Erfinder: HEEG, Otto, (DE); JUNG, Horst, W-6057 Dietzenbach (DE)
(74) Vertreter: Stoffregen, Hans-Herbert, Dr. Dipl.-Phys.
(86) Internationale Anmeldenummer: EP8800138
(87) Internationale Veröffentlichungsnummer: WO8806419

(56) Entgegenhaltungen:
- EP-A- 0 023 807
- EP-A- 0 079 873
- EP-A- 0 148 041
- FR-A- 2 494 573

## Beschreibung

Die Erfindung bezieht sich auf ein Möbelfrontelenent mit Außen- und in diesen einsetzbaren und austauschbaren lnnenrahmen und in diesem einsetzbarer und austauschbarer Füllung, wobei der Außenrahmen aus Abschnitten von Profilleisten mit in Längsrichtung verlaufender Nut besteht.

Eine entsprechende Tür ist der EP-A-0 079 873 zu entnehmen. Die Schenkel des Außen- und des Innenrahmens stoßen stumpf aufeinander. Der Innenrahmen ist derart lose in dem Außenrahmen angeordnet, daß die einzelnen Rahmenschenkel unabhängig von einander bei geschlossenem Außenrahmen aus diesem entfernbar sind. Hierzu muß ein Schenkel des Außenrahmens einen durchgehenden Schlitz aufweisen. Aus der EP-A-0 148 041 ist eine Tür mit zwischen zwei vertikal verlaufenden Schenkeln verlaufenden Querschenkeln bekannt, die im Stumpfstoß verbunden sind. Problemlos austauschbare Füllungen oder Innenrahmen sind nicht vorgesehen. Ein Möbelfrontelement für insbesondere Küchen und Schrankmöbel ist der FR-A-24 94 573 zu entnehmen, bei dem abgenutzte oder unmoderne Fronttüren gegen neue auszuwechseln sind. Die Möbelfrontelemente sind folglich zur Sanierung von Möbeln bestimmt, bei denen nur die sichtbaren Frontteile erneuert werden. Dabei wird durch die austauschbare Anordnung der Füllung die Möglichkeit geschaffen, das Aussehen zu verwandeln. Hierzu setzt sich jede Füllung vorzugsweise aus zwei übereinanderliegenden Platten zusammen, die insgesamt vier verschiedene Dekorsseiten umfassen.

Dadurch, daß die den Rahmen bildenden Schenkel von in Meterware zur Verfügung stehenden Profilleisten abgeschnitten werden, kann ohne großen Aufwand ein Möbelfrontelement gewünschter Größe hergestellt werden. Dabei bestehen die Profilleisten selbst vorzugsweise aus einem aus MDF bestehenden Kern, der kunststoffummantelt ist.

Aufgabe der vorliegenden Erfindung ist es, ein Möbelfrontelement der eingangs genannten Art bestimmt für die Sanierung von Möbeln, insbesondere Küchenmöbeln und Schrankmöbeln so weiterzubilden, daß durch einfache Maßnahmen ein "Verwandeln" mit den das Möbelfrontelement bildenden Teilen möglich ist. Dabei soll die Fertigung von der Güte des Endproduktes aus betrachtet als industriell zu bezeichnen sein, wobei jedoch eine problemlose individuelle Anpassung an unterschiedliche Größen und/oder gewünschte Dekorwirkungen möglich sein soll. Ein Austausch bzw. Wechseln einzelner Elemente sowie deren Zusammenhalt soll problemlos erfolgen, ohne daß insbesondere unterschiedliche Formgebungen der einzelnen Teile erforderlich sind.

Die Aufgabe wird im wesentlichen dadurch gelöst, daß die Schenkel des Außen- und Innenrahmens jeweils eine echte Gehrung bilden und mit durch die in den Schenkeln des Außenrahmens verlaufenden Verbindungselemente hervorgerufenen Kräfte lösbar fixiert sind und daß die umlaufende Innennut des Außenrahmens in einer Ebene verläuft, die zu der Ebene versetzt angeordnet ist, in der die Innennut des Innenrahmens verläuft. Durch den erfindungsgemäßen Vorschlag kann mit einfachen Mitteln das Äußere eines bekannten für die Sanierung von Möbeln bestimmten Frontelementes dadurch "verwandelt" werden, daß neben dem Wechseln der Füllung zur Erzielung unterschiedlicher Dekorwirkungen auch der in den Außenrahmen lösbar eingesetzte Innenrahmen ausgetauscht werden kann, ohne daß es unterschiedlichen Gestaltungen einzelner Rahmenschenkel nach einer "losen" Anordnung des Innenrahmens mit Füllung bedarf, wodurch gegebenenfalls ein unerwünschtes und zu Geräuschen führendes Bewegen der Teile erfolgen kann.

Durch den Verlauf der Nuten in verschiedene Ebenen wird die Möglichkeit geschaffen, das erfindungsgemäße Möbelfrontelement in Kassettenform anzubieten, d.h., daß die Füllung in bezug auf den Außenrahmen nach vorne versetzt ist. Hierdurch ergibt sich der weitere Vorteil, daß sich ein scheinbar größerer Querschnitt des Frontelementes ergibt, wodurch dieses schwerer, "wuchtiger" wirkt.

Nach einer Ausgestaltung der Erfindung sind wahlweise die sichtbaren Innen- oder Außenflächen der Schenkel des Innenrahmens Teil der Außenfront des Möbelfrontelementes. Dabei kann die Innen- und Außenfläche des Innenrahmens unterschiedlich profiliert und/oder farblich gestaltet sein. Hierdurch wird im Vergleich zu den bekannten Möbelfrontelementen für den Sanierungsbereich die Anzahl der Möglichkeiten vervielfacht, um das Äußere des Möbelfrontelementes zu verändern. Folglich kann ohne Erneuerung von Teilen des Frontelementes oder von diesem als Einheit eine gemischte Veränderung und Anpassung an vorhandenen Farbgebern bzw. den sich ändernden Zeitgeschmäcken erfolgen.

Um einen problemlosen Austausch der Füllung und/oder des Schenkels des Innenrahmens zu ermöglichen, wird vorgeschlagen, daß die die Schenkel des Innenrahmens bildenden Abschnitte im wesentlichen von den in den Schenkeln des Außenrahmens vorhandenen Verbindungselementen hervorgerufenen Kräfte in echter Gehrung aufeinanderstoßen. Unabhängig davon kann selbstverständlich zur Lagefixierung ein Verbinden der inenandergeschobenen Rahmenschenkel z. B. durch Nägel oder Stifte erfolgen. Dennoch erfolgt eine Führung und Halterung im wesentlichen durch den Außenrahmen. Dies bedeutet, daß nur ein Schenkel des Außenrahmens mit dem in diesem lösbar angeordneten Schenkel des Innenrahmens von dem Möbelfrontelement entfernt werden muß, um die Füllung und/oder den Innenrahmen zu verändern.

Um ein verkantungsfreies Abstützen der Schenkel des Innenrahmens in der umlaufenden Nut des Außenrahmens zu gewährleisten, wird vorgeschlagen, daß in der Innennut des Außenrahmens verlaufende Abschnitte der Schenkel des lnnenrahmens zumindest bereichsweise an der Bodenfläche der Innennut anliegen. Auch kann der der Bodenfläche zugewandte Bereich des Abschnittes als Hohlkehle ausgebildet sein, dessen Ränder an der Bodenfläche anliegen. Hierdurch ergibt sich der Vorteil, daß Unebenheiten im Bereich der Bodenfläche, insbesondere in deren Mittenbereich für das Zusammenstecken der Schenkel des Innenrahmens in die des Außenrahmens nicht zu sichtbaren Unregelmäßigkeiten führen, da zumindest die Bereiche der Wandungen der Innennut, in dem der in die Innennut hineinragende Abschnitt der Schenkel des Innenrahmens abgestützt ist, eben ausgebildet sind.

Um eine gute Führung der Schenkel des Innenrahmens in der Innennut des Außenrahmens sicherzustellen, kann die Tiefe der umlaufenden Nut des Außenrahmens und/oder des Innenrahmens im Bereich ihrer innenliegenden Begrenzungswandung niedriger als im Bereich der außenliegenden Wandung gewählt werden. Hierdurch ergibt sich außerdem der Vorteil, daß bei einem zu beschichtenden Profilmaterial problemlos die Innennut ausgekleidet werden kann, wobei nach einem eigenständigen Vorschlag im Nutboden eine Überlappung des Beschichtungsmaterials erfolgt. Hierdurch ist gewährleistet, daß bis auf die Schnittflächen der gesamte Schenkel von dem Beschichtungsmaterial dicht ummantelt ist, so daß insbesondere beim Einsatz des erfindungsgemäßen Möbelfrontelementes im Feuchtbereich wie z. B. in Küchen ein Eindringen von Feuchtigkeit zwischen dem Rahmenschenkelkörper und der Umschichtung nicht erfolgen kann.

Will man die Nuttiefe über den ganzen Nutboden gleich wählen, ohne daß man von der Überlappung des Beschichtungsmaterials im Nutbodenbereich verzichten will, so wird nach einer Ausgestaltung vorgeschlagen, daß die Breite des Nutbodens in etwa doppelt so groß wie die Nuttiefe ist. Vorzugsweise beläuft sich die Breite auf dreizehn Millimeter und die Tiefe auf sechs Millimeter.

Ein Verfahren zum Herstellen eines Möbelfrontelementes mit Rahmen und austauschbarer Füllung, zum Herstellen eines Möbelfrontelementes nach Anspruch 1 zeichnet sich durch die nachstehenden Verfahrensschritte aus :
a) Einbringen eines Abschnittes einer ersten Profilleiste mit in Längsrichtung verlaufender Nut in eine dem Abschnitt angepaßte Längsnut einer zweiten Profilleiste,
b) lösbares gegen ein Verschieben gesichertes Verbinden der ersten und zweiten Profilleisten,
c) Herstellen von (ersten und zweiten) Rahmenschenkeln durch Schneiden der verbundenen Profilleisten in echtem Gehrungsschnitt,
d) Ausrichten auf und/oder Einpassung von Einrichtungen in den zweiten Profilleisten zu deren späteren zumindest teilweise lösbaren Verbindung,
e) Ausrichtung und Verbinden eines oberen, unteren und eines ersten seitlichen zweiten Rahmenschenkels,
f) Einbringen der aus mehreren plattenförmigen unterschiedliche Dekorwirkungen entfaltenden Elementen bestehenden Füllung in die Nut der zusammengesetzten ersten Rahmenschenkel,
g) Verbinden der weiteren seitlichen eine Einheit bildenden ersten und zweiten Schenkel mit den zweiten oberen und unteren Schenkeln über Verbindungselemente.

Nach einer Weiterbildung ist vorgesehen,
h) daß vor dem Ausrichten und/oder Einpassen der Einrichtungen in den zweiten Profilleisten die ersten Profilleistenabschnitte von den zweiten Profilleistenabschnitten gelöst werden,
i) daß erste in Längsrichtung der aus den zweiten Profilleisten gebildeten ( zweiten ) Rahmenschenkel verlaufende Bohrungen von den Schnittflächen der Profilleisten ausgehend eingebracht werden, wobei die Frontfläche der zweiten Profilleisten zur Normierung für die Bohrungen dient,
k) daß zwei weitere Bohrungen von der Rückseite der zweiten Rahmenschenkel ausgehend eingebracht werden,
l) daß die zwei weiteren Bohrungen die in Längsrichtung verlaufenden ersten Bohrungen schneiden und
m) daß anschließend die aus den ersten Profilleisten gebildeten ersten Rahmenschenkel in die beim Schneiden zugeordnete Nut der zweiten Rahmenschenkel eingebracht werden.

Das nach Verfahrensschritt b) vorgesehene Verbinden der Profilleisten kann im Bereich eines Endes erfolgen, so daß beim Ablängen die vorzugsweise durch Heftnägel erfolgte Verbindung nicht stören kann. Außerdem ergibt sich beim "einseitigen" Festlegen der Vorteil, daß beim Schneiden die Profilleisten stets verbunden sind, nach dem Schneiden jedoch sofort auseinandergenommen werden können, sofern das Schneiden von dem nicht verbundenen Ende aus erfolgt.

Ferner ist darauf hinzuweisen, daß die Verfahrensschritte i) und k) selbstverständlich auch in anderer Reihenfolge durchgeführt werden können. Ferner kann gegebenenfalls nur jeweils eine Bohrung erfolgen, sofern hierdurch bereits über in die fluchtend ineinander übergehenden Bohrungen einzubringende Verbindungselemente ein hinreichendes Zusammenhalten der Rahmenschenkel gewährleistet sein sollte.

Schließlich ist zu bemerken, daß vor Einbringen der Füllung zunächst der Gesamtrahmen geschlossen werden kann, um die Innenrahmenschenkel mit den Außenrahmenschenkeln z. B. mit Heftnägeln zu verbinden. Hierdurch wird gewährleistet, daß bei Wechseln der Füllung ein ungewolltes Verrutschen der Schenkel unterbleibt.

Durch das erfindungsgemäße Verfahren ist quasi in industrieller Fertigung ein erfindungsgemäßes Möbelfrontelement herstellbar, wobei eine problemlose Ausrichtung auf individuelle Wünsche gegeben ist. Dabei ist durch die Ausrichtung der Rahmenschenkel auf die Frontflächen als Normflächen sichergestellt, daß die sichtbaren Flächen der Schenkel bündig ineinander übergehen und die Schenkel selbst in der Gehrung vollständig aufeinanderstoßen und keine Lücken bilden. Dadurch, daß die Schenkel des Innenrahmens zusammen mit den Schenkeln des Außenrahmens zurechtgeschnitten worden sind, ist gewährleistet, daß auch der Innenrahmen paßgenau zusammengesetzt ist, wobei zusätzliche Verbindungselemente zwischen den einzelnen Schenkeln nicht erforderlich sind, da das Zusammenhalten durch die die Schenkel des Außenrahmens verbindenden Verschlußelemente erfolgt. Erwähntermaßen sind die zum Schneiden lösbar miteinander verbundenen Profilleisten vorzugsweise in dem Bereich z. B. zusammengeheftet, der für das Möbelfrontelement nicht erforderlich ist, so daß die Verbindung nicht durch Hilfsmittel wie z.B. Werkzeuge aufgehoben werden muß.

Um zu gewährleisten, daß Feuchtigkeit im Bereich der Schnittflächen nicht in die Rahmenschenkel eindringen kann, sind diese z. B. durch einen Leim versiegelt. Schließlich ist vorgesehen, daß jeweils ein Endabschnitt eines Winkeldübels in einen parallel zur Rahmenebene verlaufenden Schlitz des Gehäuses des Exzenter-Winkelbeschlages eingebracht wird und durch Drehen des Gehäuses zu diesem herangezogen wird, wobei der in dem Schlitz befindliche Abschnitt des Winkeldübels derart abgeflacht ist, daß der Dübel unverdrehbar im Schlitz gefüht wird. Hierdurch erfolgt ein problemloses Ausrichten der Schenkel zueinander. Dabei können beim Festziehen der Exzenter-Winkelbeschläge die ersten den Innenrahmen bildenden Schenkel hinsichtich der Außenfläche bündig zueinander ausgerichtet werden, um lückenlos aufeinanderzustoßen.

Die Erfindung wird nachstehend an Hand von in der Zeichnung dargestellten bevorzugten Ausführungsbeispielen näher erläutert.

Es zeigen:
Fig. 1 eine Rückseite eines zusammengesetzten Möbelfrontelementes,
Fig. 2 das Möbelfrontelement nach Fig. 1 mit zu entfernendem Schenkel,
Fig. 3 das Möbelfrontelement nach Fig. 1 mit zu entfernender Füllung,
Fig. 4 das Möbelfrontelement nach Fig. 1 mit zu entfernendem Innenrahmen,
Fig. 5 eine Schnittdarstellung entlang der Linie V-V in Fig. 1,
Fig. 6 eine Detaildarstellung von in einen Schenkel eines Außenrahmens eingesetztem Schenkel eines Innenrahmens,
Fig. 7 eine Detaildarstellung eines Schenkels eines Außenrahmens im Schnitt,
Fig. 8 Schnittdarstellung einer weitereh Ausführungsform eines Schenkels des Außenrahmens,
Fig. 9 eine vergrößerte Detaildarstellung einer Verbindung von Rahmenschenkeln des Außenrahmens über einen Exzenter-Verbindungsbeschlag,
Fig. 10 einen Winkeldübel gemäß Fig. 9 in Seiten- und Vorderansicht und
Fig. 11 eine Prinzipdarstellung zur Herstellung von Rahmenschenkeln des Möbelfrontelementes nach Fig. 1.

In den Fig. 1 bis 4 ist ein zusammengesetztes Möbelfrontelement (10) dargestellt, wobei dieses in Fig. 1 zusammengesetzt und gemäß der Fig. 2 bis 4 durch einfache Handgriffe auseinanderzunehmen ist, um dessen Äußeres zu "verwandeln". Das Möbelfrontelement (10) besteht im wesentlichen aus einem aus den Schenkeln (12), (14), (16) und (18) sich zusammensetzenden Außenrahmen (20) sowie sich aus den Schenkeln (22), (24), (26) und (28) sich zusammensetzenden Innenrahmen (30), in dem eine Füllung (32) lösbar angeordnet ist. Die Außenschenkel (12), (14), (16) und (18) sind über anhand der Fig. 9 und 10 näher beschriebene Exzenter-Verbindungsbeschläge verbunden, wodurch gleichzeitig der Halt der Innenschenkel (22), (24), (26) und (28) erfolgt, die ihrerseits lösbar in den Außenschenkeln (12), (14), (16) und (18) angeordnet sind.

Um die Außenschenkel (12), (14), (16) und (18) schraublos miteinander zu verbinden, werden von deren Rückseiten in nicht näher bezeichneten Bohrungen Gehäuse ( 34 ) und ( 36) eingelassen, die mit Winkeldübeln (38) in Wechselwirkung treten. So weist jedes Gehäuse (34) und (36) einen parallel zu der Rahmenebene verlaufenden Schlitz auf, in denen Abschnitte (40) und (42) der Winkeldübel ( 38 ) einbringbar sind. Durch Drehen der Gehäuse (34) bzw. (36) werden nun die Winkeldübel zu den Gehäusen herangezogen. Dies erfolgt erkennbar dadurch, daß der Schlitz in eine Gehäusewandung (44) bzw. (46) eingelassen ist, die exzentrisch zum Drehpunkt des Gehäuses (34) bzw. (36) selbst verläuft. Da der Winkeldübel (38) die innere Fläche der Wandungen (44) bzw. (46) mit seinen Endabschnitten (48) und (50) hinterfaßt, muff beim Drehen der Gehäuse (34) und (36) automatisch der Winkeldübel in Richtung der Drehpunkte der Gehäuse gezogen werden. Dadurch ist eine sichere Verbindung zwischen den Schenkeln (12), (14) bzw. (14), (16) bzw. (16), (18) bzw. (18), (12) gewährleistet.

Da ferner die Abschnitte (40) und (42), die in die in den Wandungen (44) und (46) eingelassenen Schlitze ingreifen, abgeflacht sind, ergibt sich keine Möglichkeit, daß die Winkeldübel (38) zu ihren Schenkellängsachsen verdreht werden können. Dadurch werden die Rahmenschenkel (12), (14), (16) und (18) ausgerichtet und bezüglich ihrer Frontfläche bündig zueinander aufeinanderzu bewegt und "verriegelt". Durch die von Exzenter-Verbindungsbeschlägen hervorgerufenen Kräfte werden gleichzeitig die in den Außenschenkeln (12), (14), (16) und (18) lösbar angeordneten Innenschenkel (22), (24), (26), (28) zueinander ausgerichtet und festgelegt, ohne daß es zusätzlïcher Verbindungselemente bedarf.

Verschiedene Montagezustände des erfindungsgemäßen Möbelfrontelementes sind nun anhand der Fig. 2 bis 4 dargestellt, um zu verdeutlichen, daß mit wenigen leicht auszuführenden Handgriffen das Möbelfrontelement (10) in seinem Äußeren "verwandelt" werden kann. Ist in Fig. 1 das von der Rückseite dargestellte Möbelfrontelement (10) zusammengesetzt, das z. B. über Topfbänder (52) und (54) mit dem Korpus eines Schranks verbunden werden kann, so wird im Stadium nach Fig. 2 bereits der Außenschenkel (18) mit in diesem lösbar angeordnetem Innenschenkel (28) von dem Rahmen gelöst, um die wendbare bzw. austauschbare Füllung (32) entfernen zu können, wie es bereits in Fig. 3 angedeutet ist.

Um zusätzlich noch die Innenschenkel auszutauschen oder zu wenden, brauchen diese nur von den Außenschenkeln (12), (14), (16), (18) gelöst werden, wie es anhand der Fig. 4 mit dem Innenschenkel (22) angedeutet werden soll. Bei dieser "Demontage" ist das Möbelfrontelement (10) über die Topfbänder (52) und (54) weiterhin mit dem Korpus eines Schrankes verbunden, da die verbleibenden Außenschenkel (12), (14) und (16) tragende Funktion besitzen. Nachdem die Innenschenkel (22), (24), (26), (28) vollständig von den Außenschenkeln (12), (14), (16), (18) entfernt worden sind, können diese entweder gewendet und erneut eingesetzt oder andere Innenschenkel in die Außenschenkel (12), (14), (16), (18) eingebracht werden, um anschließend eine eine andere Dekorwirkung entfaltende Seite der Füllung (32) einzuschieben. Anschließend wird der Schenkel (18) zusammen mit dem Innenschenkel (28) über die in den Fig. 9 und 10 näher beschriebenen Exzenter-Verbindungsbeschläge mit den Außenschenkeln (12) und (16) verbunden. Zusätzlich können die einzelnen Schenkel über aus Kunststoff bestehende Winkeldübel (56) gesichert werden, die in Bohrungen (58) und (60) der äußeren Schenkel (12), (14), (16) und (18) eingelassen sind.

In Fig. 5 ist eine Schnittdarstellung entlang der Linie V-V in Fig. 1 in vergrößerter Darstellung wiedergegeben, um nähere Einzelheiten des von den Schenkeln (12), (14), (16) und (18) gebildeten Außenrahmens (20) und des in diesen lösbar einzusetzenden aus den Innenschenkeln (22), (24), (26) und (28) gebildeten Innenrahmens (30) zu beschreiben. Jeder Schenkel (14), (18) stellt einen Abschnitt aus in Meterwaren zur Verfügung stehenden Profilleisten dar, die in ihrer Längsrichtung eine Nut (62) bzw. (64) aufweisen. Dabei sind die Schenkel (12), (14), (16) und (18) hinsichtlich der Nut (62), (64) einander so zugeordnet, daß sich eine umlaufende Innennut bildet, in die die Schenkel (22), (24), (26), (28) austauschbar einbringbar sind. Hierzu weisen die Innenschenkel -in Fig. 5 die Schenkel (24) und (28)- jeweils einen der Nut (62) bzw. (64) angepaßten Abschnitt (66) bzw. (68) auf, wobei die Elemente vorzugsweise im Paßsitz verbunden sind. Die Innenschenkel (24) und (28) sind ebenfalls aus in Meterware zur Verfügung stehenden Profilleisten geschnitten und weisen gleichfalls eine umlaufende Innennut bildende Nuten (70) und (72) auf, in denen die Füllung ( 32 ) austauschbar angeordnet ist. Im Ausführungsbeispiel nach der Fig. 5 besteht dabei die Füllung (32) aus insgesamt drei Platten (73), (74) und (76) jeweils mit zwei unterschiedlichen Dekorseiten.

Man erkennt anhand der Fig. 5, daß die die Nuten (62) und (64) umfassende umlaufende Innennut des Außenrahmens (20) in einer anderen Ebene als die umlaufende Innennut des Innenschenkels (30) verläuft, wodurch sich eine Kassettenwirkung und die damit verbundene Tiefenwirkung des Möbelfrontelementes (10) ergibt.

Einzelheiten, insbesondere der Ausbildung der in den Außenrahmen lösbar einzusetzenden Innenschenkel sind der Fig. 6 zu entnehmen. Dabei weist der Schenkel des Außenrahmens ein dem der Fig. 5 gleiches Profil auf, so daß das gleiche Bezugszeichen (18) benutzt wird. In die Nut (62) ist nun ein Abschnitt (78) eines Innenschenkels (80) eingebracht, wobei der der Bodenfläche (82) der Nut (62) zugewandte Bereich als Hohlkehle (84) ausgebildet ist. Hierdurch ergibt sich der Vorteil, daß Unebenheiten im Bodenbereich (82) nicht zu einem Verkanten des Innenschenkels (80) führen.

Ferner ist der Schenkel (80) als sogenannter "Wendeschenkel" ausgebildet, d.h., sowohl die Außenfläche (86) als auch die Innenfläche ( 88) (gestrichelt gezeichnet ) kann wahlweise als sichtbare Außenfläche eines Möbelfrontelementes eingesetzt werden, wodurch jede Fläche (86) und (88) eine andere Farbe aufweisen und/oder anders profiliert sein kann. Hierzu ist es nur erforderlich, daß der Innenschenkel (80) aus der Nut (62) herausgenommen und um 180° gedreht wird. Um auch in diesem Fall eine Kassettenwirkung zu erzielen, können in dem Innenschenkel (80) zwei Nuten (90) und (92) vorgesehen sein, die jeweils versetzt zu dem Abschnitt (78) verlaufen.

Die Hohlkehlenausbildung (84) des Schenkels (80) ist insbesondere dann von Wichtigkeit, wenn erwähntermaßen im Bodenbereich (82) des Schenkels (18) Unebenheiten vorhanden sind. Diese können sich -wie die Fig. 7 verdeutlicht- dadurch ausbilden, daß der Schenkel (18), der z.B. aus MDF-Material besteht, von einer Kunststoffolie (94) ummantelt ist, wobei die Überlappung der Enden im Bodenbereich (82) erfolgt. Der überlappte Bereich ist mit dem Bezugszeichen (96) versehen. Bringt man nun den nach Fig. 6 ausgebildeten Innenschenkel in die Nut (62), so kann der Überlappungsbereich (96) zu keiner Behinderung führen, da dieser in den durch die Hohlkehle (84) gebildeten Freiraum fällt.

Es sei noch erwähnt, daß der Bodenbereich (82), also der Nutengrund vor der Ummantelung mit dem Beschichtungsmaterial imprägnert ("versiegelt") werden kann, damit gegebenenfalls vorhandene Abstände zwischen den Materialrändern nicht zu einem Eindringen von Feuchtigkeit führen können.

In Fig. 8 ist eine besondere Ausgestaltung eines Außenrahmenschenkels (98) dargestellt, der vollständig von einer nicht dargestellten Kunststoffolie ummantelt ist. Damit auch der Innenraum der für einen nicht dargestellten Innenschenkel bestimmten Nut (100) vollständig ausgekleidet werden kann, weichen die Nuttiefen im Bereich der Seitenwandungen (102) und (104) voneinander ab, so daß das mit einem Klebstoff versehene Beschichtungsmaterial beim Einbringen in die Nut (100) nicht mit den gegenüberliegenden Begrenzungswandungen (102) und (104) in Berührung gelangen kann. Durch eine entsprechende Ausgestaltung des Außenschenkels (18) ergibt sich mit konstruktiv einfachen Veränderungen die Möglichkeiten, das Material vollständig mit einer Folie zu ummanteln, ohne daß die nicht dargestellte Füllung (32) von der Vorderseite des Möbelfrontelementes aus betrachtet weniger geführt ist. Dies stellt die Höhe der Wandung (104) sicher. Sofern man auf die unterschiedlichen Nuttiefen bei gleichzeitiger vollständiger Ummantelung des Schenkels (98) verzichten wollte, so müßte die Nuttiefe zur Breite des Nutbodens so gewählt werden, daß dieser doppelt so groß ist wie jene.

Anhand der Fig. 11 soll rein schematisch angedeutet werden, wie die Schenkel des Innen- und Außenrahmens im echten Gehrungsschnitt paßgenau hergestellt werden. So wird zunächst eine die Außenschenkel bildende Profilleiste (106) mit einer die Innenschenkel bildenden Profilleiste (108) in einem Bereich (110) zusammengeheftet, der später als Abfall nicht verwendbar ist. Dieses Zusammenheften kann z. B. durch Klammern, Festschießen oder ähnliches erfolgen. Hierdurch ist gewährleistet, daß die Profilleisten (106) und (108) beim Schneiden mittels eines Sägeblattes (112) gegeneinander nicht verschoben werden können. Nachdem mit dem Sägeblatt (112) ein Gehrungschnitt durchgeführt worden ist, wird die Schnittfläche (114) an einen Anschlag (116) festgelegt, durch den die Länge eines zu schneidenden nicht näher bezeichneten Schenkels festgelegt wird. Da das Sägeblatt (112) zu dem Anschlag (116) eine eindeutige Zuordnung aufweist und auch der erste Schnitt (114) in eindeutiger Zuordnung zum Sägeblatt (110) zur Erzielung eines echten Gehrungsschnitts steht, ist stets sichergestellt, daß die gemäß der Prinzipdarstellung nach Fig. 11 zurechtgeschnittenen Schenkel die gewünschte Länge aufweisen, wobei durch das Zusammenheften von den Profilleisten (106) und (108) gewährleistet ist, daß beim Zusammensetzen der Innen- und Außenschenkel eine Genauigkeit gegeben ist, die einen paßgenauen Gehrungsstoß bei einem zusammengesetzten Möbelfrontelement garantiert. Da normalerweise von den in Meterwaren zur Verfügung gestellten Profilleisten mehrere Schenkel abgeschnitten werden, und stets ein Endabschnitt als Abfall anfällt, ist das Zusammenheften in diesem Bereich ohne irgendwelche Nachteile beim Zurechtschneiden der Schenkel möglich.

## Patentansprüche

1. Möbelfrontelement (10) mit Außen- und in diesen einsetzbaren und austauschbaren Innenrahmen (20, 30) und in diesem einsetzbarer und austauschbarer Füllung (32), wobei der Außenrahmen (20) aus Abschnitten von Profilleisten mit in Längsrichtung verlaufender Nut (62, 64) besteht, **dadurch gekennzeichnet**, daß die Schenkel (12, 14, 16, 18, 22, 24, 26, 28) des Außen- und Innenrahmens (20, 30) jeweils eine echte Gehrung bilden und mit durch die in den Schenkeln (12, 14, 16, 18) des Außenrahmens (20) verlaufenden Verbindungselemente (34, 36, 38) hervorgerufenen Kräfte lösbar fixiert sind und daß die umlaufende Innennut (62, 64) des Außenrahmens (20) in einer Ebene verläuft, die zu der Ebene versetzt angeordnet ist, in der die Innennut (70, 72, 90, 92) des Innenrahmens (30) verläuft.

2. Möbelfrontelement nach Anspruch 1, **dadurch gekennzeichnet,** daß in der Innennut (62, 64) des Außenrahmens (20) verlaufende Abschnitte (66, 68, 78) der Schenkel (22, 24, 26, 28, 80) des Innenrahmens (30) zumindest bereichsweise an der Bodenfläche (82) der Innennut anliegen.

3. Möbelfrontelement nach Anspruch 2, **dadurch gekennzeichnet**, daß der der Bodenfläche (82) zugewandte Bereich des Abschnittes (66, 68, 78) als Hohlkehle (84) ausgebildet ist, dessen Ränder an der Bodenfläche anliegen.

4. Möbelfrontelement nach Anspruch 1, **dadurch gekennzeichnet**, daß wahlweise die sichtbare Innen- oder Außenfläche (86, 88) der Schenkel (22, 24, 26, 28, 80) des Innenrahmens (30) Teil der Außenfront des Möbelfrontelementes (10) ist.

5. Möbelfrontelement nach Anspruch 1, **dadurch gekennzeichnet**, daß die sichtbare Innen- und Außenfläche (86, 88) des Innenrahmens (30) unterschiedlich profiliert und/oder unterschiedlich beschichtet ist.

6. Möbelfrontelement nach Anspruch 1, **dadurch gekennzeichnet**, daß die Tiefe der umlaufenden Nut (62, 64) des Außenrahmens (20) und/oder des Innenrahmens (30) im Bereich ihrer innenliegenden Begrenzungswandung (120) niedriger als im Bereich der außenliegenden Wandung (104) ist.

7. Möbelfrontelement nach Anspruch 1, **dadurch gekennzeichnet**, daß zumindest das Profilmaterial des Außenrahmens (20) von einer Kunststoffolie ummantelt ist, wobei die Kunststoffolie (94) im Bereich des Nutbodens (82) überlappt.

8. Möbelfrontelement nach Anspruch 7, **dadurch gekennzeichnet,** daß die Breite des Nutbodens (82) in etwa doppelt so groß wie die Nuttiefe ist, wobei vorzugsweise die Breite des Nutbodens in etwa 13mm und die Nuttiefe in etwa 6mm beträgt.

9. Verfahren zum Herstellen eines Möbelfrontelementes mit Rahmen und austauschbarer Füllung, zum Herstellen eines Möbelfrontelementes nach Anspruch 1, **gekennzeichnet durch** die Verfahrensschritte
a) Einbringen eines Abschnittes einer ersten Profilleiste mit in Längsrichtung verlaufender Nut in eine dem Abschnitt angepaßten Längsnut einer zweiten Profilleiste,
b) lösbares gegen ein Verschieben gesichertes Verbinden der ersten und zweiten Profilleisten,
c) Herstellen von ersten und zweiten Rahmenschenkeln durch Schneiden der verbundenen Profilleisten in echtem Gehrungsschnitt,
d) Ausrichten auf und/oder Einpassung von Einrichtungen in den zweiten Profilleisten zu deren späteren zumindest teilweise lösbaren Verbindung,
e) Ausrichtung und Verbinden eines oberen, unteren und eines ersten seitlichen zweiten Rahmenschenkels,
f) Einbringen der aus mehreren plattenförmigen unterschiedliche Dekorwirkungen entfaltenden Elementen bestehenden Füllüng in die Nut der zusammengesetzten ersten Rahmenschenkel,
g) Verbinden der weiteren seitlichen eine Einheit bildenden ersten und zweiten Schenkel mit den zweiten oberen und unteren Schenkeln über Verbindungselemente.

10. Verfahren nach Anspruch 9, **dadurch gekennzeichnet**,
h) daß vor dem Ausrichten und/oder Einpassen der Einrichtungen in den zweiten Profilleisten die ersten Profilleistenabschnitte von den zweiten Profilleistenabschnitten gelöst werden,
i) daß erste in Längsrichtung der aus den zweiten Profilleisten gebildeten zweiten Rahmenschenkel verlaufende Bohrungen von den Schnittflächen der Profilleisten ausgehend eingebracht werden, wobei die Frontfläche der zweiten Profilleisten zur Normierung für die Bohrungen dient,
k) daß zwei weitere Bohrungen von der Rückseite der zweiten Rahmenschenkel ausgehend eingebracht werden,
l) daß die zwei weiteren Bohrungen die in Längsrichtung verlaufenden ersten Bohrungen schneiden und
m) daß anschließend die aus den ersten Profilleisten gebildeten ersten Rahmenschenkel in die beim Schneiden zugeordnete Nut der zweiten Rahmenschenkel eingebracht werden.

11. Verfahren nach Anspruch 10, **dadurch gekennzeichnet**, daß in die zweiten Bohrungen Gehäuse von Exzenter-Verbindungsbeschläge und in die ersten Bohrungen Winkeldübel eingebracht werden.

12. Verfahren nach Anspruch 11, **dadurch gekennzeichnet,** daß das Verbinden und Ausrichten eines oberen, unteren und eines ersten seitlichen zweiten Rahmenschenkels über die Winkeldübel mit den Endabschnitten von diesem aufnehmenden Gehäusen der Exzenter-Verbindungsbeschläge erfolgt.

13. Verfahren nach Anspruch 10, **dadurch gekennzeichnet**, daß die Verfahrensschritte i) und k) austauschbar sind.

14. Verfahren nach Anspruch 10, **dadurch gekennzeichnet**, daß nach Einbringen der ersten Rahmenschenkel in die Längsnuten der zweiten Rahmenschenkel der Rahmen geschlossen wird, daß die ersten Rahmenschenkel wunschgemäß ausgerichtet und dann durch Verbindungselemente wie Heftnägel fixiert werden, daß anschließend eine aus einem ersten und einem zweiten Rahmenschenkel bestehende Einheit entfernt wird, und daß in die Nuten des offenen ersten Rahmens die Füllung eingebracht wird und anschließend der Rahmen durch die Einheit verschlossen wird.

15. Verfahren nach Anspruch 9, **dadurch gekennzeichnet,** daß die ersten und zweiten Profilleisten durch Haftmittel wie z. B. Nägel zueinander lagefixiert werden.

## Claims

1. A front component (10) of furniture, comprising an outer frame (20), an exchangeable inner frame (30) insertable therein, and an exchangeable panel (32) insertable in the inner frame, the outer frame (20) being made up of portions of sectional strips formed with a longitudinal groove (62, 64), characterised in that the sides (12, 14, 16, 18, 22, 24, 26, 28) of the outer and inner frame (20, 30) each form a true mitre and are releasably secured by forces caused by connecting elements (34, 36, 38) extending in the sides (12, 14, 16, 18) of the outer frame (20), and the peripheral inner groove (62, 64) in the outer frame (20) extends in a plane which is offset from the plane containing the inner groove (70, 72, 90, 92) of the inner frame (30).

2. A front component according to claim 1, characterised in that portions (66, 68, 78) of the sides (22, 24, 26, 28, 80) of the inner frame (30) extend in the inner groove (62, 64) in the outer frame (20) and abut the base surface (82) of the inner groove, at least at certain places.

3. A front component according to claim 2, characterised in that the region of the portion (66, 68, 78) facing the base surface (82) is in the form of a groove (84), the edges of which abut the base surface.

4. A front component according to claim 1, characterised in that the visible inner or outer surface (86, 88) of the sides (22, 24, 26, 28, 80) of the inner frame (30) is optionally a part of the outer front of the front component (10).

5. A front component according to claim 1, characterised in that the visible inner and outer surfaces (86, 88) of the inner frame (30) are differently profiled and/or differently coated.

6. A front component according to claim 1, characterised in that the depth of the peripheral groove (62, 64) in the outer frame (20) and/or the inner frame (30) is lower near the inner boundary wall (120) than near the outer wall (104).

7. A front component according to claim 1, characterised in that at least the sectional material of the outer frame (20) is surrounded by a plastics foil (94) which overlaps in the region of the base (82) of the groove.

8. A front component according to claim 7, characterised in that the width of the base (82) of the groove is about twice as great as the depth of the groove, the width of the base being preferably about 13 mm and the depth about 6 mm.

9. A method of producing a front component for furniture comprising a frame and an exchangeable panel, for producing a front furniture component as per claim 1, characterised by the following steps:
a) a portion of a first sectional strip with a longitudinal groove is inserted into a matching longitudinal groove in a second sectional strip,
b) the first and second sectional strips are releasably connected but prevented from sliding,
c) first and second frame sides are produced by cutting the connected sectional strips in a true mitre cut,
d) devices in the second sectional strips are aligned and/or adjusted so as subsequently to form an at least partly releasable connection between them,
e) a top, a bottom and a first lateral second frame side are aligned and connected,
f) the panel, comprising a number of flat components having various decorative effects, is inserted into the groove in the assembled first frame side,
g) the other lateral first and second sides, which form a unit, are connected to the two top and bottom sides by connecting elements.

10. A method according to claim 9, characterised in that
h) before the devices in the second sectional strips are aligned and/or adjusted, the first sectional strip portions are released from the second sectional strip portions,
i) first bores in the longitudinal direction of the second frame sides formed from the second sectional strips are made, starting from the cut surfaces of the sectional strips, the front surface of the second sectional strips being used for standardising the bores,
k) two additional bores are made, starting from the back of the second frame side,
l) the two additional bores intersect the first bores, which extend longitudinally, and
m) the first frame arms formed from the first sectional strips are then inserted into the correspondingly-cut groove in the second frame sides.

11. A method according to claim 10, characterised in that casings of eccentric connecting fittings are inserted in the second bores and angular sockets are inserted in the first bores.

12. A method according to claim 11, characterised in that a top, a bottom and a first lateral second frame side are connected and aligned, via the angular socket, with the end portions of casings of the eccentric connecting fittings, which receive them.

13. A method according to claim 10, characterised in that the steps i) and k) are interchangeable.

14. A method according to claim 10, characterised in that after the first frame sides have been inserted into the longitudinal grooves in the second frame sides, the frame is closed, the first frame sides are optionally aligned and then secured by connecting elements such as tacks, at least one unit comprising a first and a second frame side is removed, and the panel is inserted in the grooves in the open first frame and the frame is then closed by the unit.

15. A method according to claim 9, characterised in that the first and second sectional strips are secured in position relative to one another by means such as nails.

## Revendications

1. Elément de façade de meuble (10) comportant un cadre extérieur recevant un cadre intérieur (20, 30) recevant lui-même un panneau remplaçable (32), le cadre extérieur (20) étant formé d'éléments de profilé avec une rainure (62, 64) s'étendant en direction longitudinale, élément caractérisé en ce que les branches (12, 14, 16, 18, 22, 24, 26, 28) du cadre extérieur et du cadre intérieur (20, 30) forment un véritable assemblage à l'onglet et sont fixées de manière amovible par les forces exercées par les éléments de liaison (34, 36, 38) passant dans les branches (12, 14, 16, 18) du cadre extérieur (20) et en ce que la rainure intérieure (62, 64) périphérique du cadre extérieur (20) se situe dans un plan décalé par rapport au plan de la rainure intérieure (70, 72, 90, 92) du cadre intérieur (30).

2. Façade de meuble selon la revendication 1, caractérisée en ce que les segments (66, 68, 78) des branches (22, 24, 26, 28, 80) du cadre intérieur (30), et qui viennent dans la rainure intérieure (62,64) du cadre extérieur (20) s'appliquent au moins par endroit au fond (82) de la rainure intérieure.

3. Façade de meuble selon la revendication 2, caractérisé en ce que la zone du segment (66, 68, 78) tournée vers le fond (82) est en forme de gorge (84) dont les bords s'appliquent contre le fond.

4. Façade de meuble selon la revendication 1, caractérisée en ce qu'au choix, la surface intérieure ou la surface extérieure visible (86, 88) des branches (22, 24, 26, 28, 80) du cadre intérieur (30) font partie de la façade extérieure de l'élément de façade de meuble (10).

5. Elément de façade de meuble selon la revendication 1, caractérisé en ce que la surface intérieure et extérieure (86, 88) visible du cadre intérieur (30) est profilée de manière différente et/ou comporte un revêtement différent.

6. Elément de façade de meuble selon la revendication 1, caractérisé en ce que la profondeur de la rainure périphérique (62, 64) du cadre extérieur (20) et/ou du cadre intérieur (30) dans la zone de leur paroi de limitation (120) située à l'intérieur est plus faible que dans la zone de la paroi (104) située à l'extérieur.

7. Elément de façade de meuble selon la revendication 1, caractérisé en ce qu'au moins le matériau du profil du cadre extérieur (20) est entouré d'une feuille de matière synthétique et cette feuille (94) déborde au niveau du fond (82) de la rainure.

8. Elément de façade de meuble selon la revendication 7, caractérisé en ce que la largeur du fond (82) de la rainure est sensiblement le double de la profondeur de la rainure et la largeur du fond de la rainure est de préférence de l'ordre de 13 mm, la profondeur de la rainure étant de l'ordre de 6 mm.

9. Procédé de réalisation d'un élément de façade de meuble avec cadre et panneau échangeables pour réaliser un élément de façade de meuble selon la revendication 1, procédé caractérisé par les étapes suivantes :
a) on place un segment d'un premier profilé ayant une rainure longitudinale dans une rainure longitudinale adaptée à ce segment dans un second profilé,
b) on relie le premier et le second profilé de manière amovible en les bloquant en translation,
c) on réalise une première et une seconde branche du cadre en coupant les longerons profilés, reliés, suivant une véritable coupe à l'onglet,
d) on aligne et/ou on adapte des dispositifs dans le second profilé pour la liaison ultérieure, au moins partiellement amovible,
e) on aligne et on relie une branche du cadre supérieure, une branche inférieure et une première branche latérale du second cadre,
f) on place le panneau formé de plusieurs éléments en plaques à des corps différents, dans la rainure des branches du cadre réunies en premier lieu,
g) on relie la première et seconde branche latérale formant un ensemble avec les deux branches supérieure et inférieure à l'aide d'éléments de liaison.

10. Procédé selon la revendication 9, caractérisé en ce que :
h) avant d'aligner et/ou d'adapter les dispositifs dans les seconds profilés, on détache les premiers segments de profilés des seconds segments de profilés,
i) on réalise des premiers perçages dans la direction longitudinale des secondes branches du cadre formées par les seconds profilés en partant des surfaces de coupe des profilés, la surface frontale des seconds profilés servant de calibre pour les perçage,
k) on réalise deux autres perçages en partant du dos des secondes branches du cadre,
l) les deux autres perçages coupent les premiers perçages alignés dans la direction longitudinale,
m) puis on place les premières branches du cadre formées des premiers profilés dans la rainure associée à la coupe des secondes branches du cadre.

11. Procédé selon la revendication 10, caractérisé en ce qu'on introduit des boîtiers de ferrures de liaison à excentrique dans les seconds perçages et des chevilles coudées dans les premiers perçages.

12. Procédé selon la revendication 11, caractérisé en ce que la liaison et l'alignement d'une branche du cadre supérieure, d'une branche inférieure et d'une première branche latérale du second cadre, sont réunies par les chevilles coudées avec les segments d'extrémité des boîtiers des ferrures de liaison à excentrique recevant ces segments d'extrémité.

13. Procédé selon la revendication 10, caractérisé en ce que les étapes de procédé i) et k) sont interchangeables.

14. Procédé selon la revendication 10, caractérisé en ce qu'après l'introduction des premières branches du cadre dans les rainures longitudinales des secondes branches du cadre, on ferme le cadre, on aligne de manière souhaitée la première branche du cadre puis on la fixe par des éléments de liaison et des clous, puis on enlève un ensemble formé d'une première et d'une seconde branche du cadre et on introduit le panneau dans les rainures du premier cadre ouvert puis on ferme le cadre avec cet ensemble.

15. Procédé selon la revendication 9, caractérisé en ce qu'on bloque en position le premier et le second profilé par des moyens d'accrochage tels que par exemple des clous.
